# EUROPÄISCHE PATENTSCHRIFT

(11) **EP 3 589 556 B1**
(45) Veröffentlichungstag und Bekanntmachung des Hinweises auf die Patenterteilung: **07.04.2021**
(21) Anmeldenummer: 18752735.3
(22) Anmeldetag: 07.08.2018
(51) Int. Cl.: B65D 35/14, B65D 35/28

(54) **BEHÄLTERVERPACKUNG UND VERFAHREN ZUR DEREN HERSTELLUNG**
CONTAINER PACKAGING AND METHOD FOR ITS MANUFACTURING
EMBALLAGE DE CONTENANT ET PROCÉDÉ POUR SA FABRICATION

(30) Priorität: 14.09.2017 DE 102017121333
(43) Veröffentlichungstag der Anmeldung: 08.01.2020
(73) Patentinhaber: Linhardt GmbH & Co. KG, 94234 Viechtach (DE)
(72) Erfinder: BEIL, Johann, 93462 Lam (DE)
(74) Vertreter: Glück Kritzenberger Patentanwälte PartGmbB
(86) Internationale Anmeldenummer: PCT/EP2018/071391
(87) Internationale Veröffentlichungsnummer: WO 2019/052744

(56) Entgegenhaltungen:
- BE-A- 625 080
- FR-A1- 2 732 315
- JP-A- 2001 171 699
- JP-U- H 078 242

## Beschreibung

### Technisches Gebiet

Die Erfindung bezieht sich auf eine Behälterverpackung.

### Stand der Technik

Aus dem Stand der Technik sind Behälterverpackungen bekannt, die aus einem im Wesentlichen formsteifen, jedoch elastisch verformbaren Außenbehälter und einem in diesem Außenbehälter angeordneten, plastisch verformbaren Innenbehälter bestehen. Der Innenbehälter nimmt das Füllgut auf. Die Formsteifigkeit des Außenbehälters wird so gewählt, dass nach einem Zusammendrücken des Außenbehälters dieser sich wieder in seine ursprüngliche Gestalt zurückverformt. Der Innenbehälter besteht aus einem plastisch verformbaren Material, sodass er sich unter Druckeinwirkung nahezu vollständig zusammenlegt und somit auch gut entleert werden kann. Gleichzeitig behält der Außenbehälter seine ästhetisch ansprechende Gestalt.

Die DE 40 27 539 A1 offenbart eine Verpackung, insbesondere eine Quetschflasche, mit einem im Wesentlichen formsteifen, jedoch elastisch verformbaren Außenbehälter, innerhalb dessen ein leicht verformbarer Innenbehälter angeordnet ist. Ein Verschluss verschließt dabei den zwischen Innen- und Außenbehälter befindlichen Raum. Der Verschluss weist unter anderem eine Dichtlippe auf, durch welche Luft in den Zwischenraum strömen kann, sobald der Auspressvorgang des Tubeninhalts abgeschlossen ist. So wird gewährleistet, dass der Außenbehälter wieder seine ursprüngliche Gestalt annimmt.

Gegenstand der JP H02- 258 563 A ist ein zusammenquetschbarer Behälter für die Ausgabe von Flüssigkeiten, insbesondere Mayonnaise, umfassend einen Innenbehälter und einen Außenbehälter. Der Außenbehälter behält seine ursprüngliche Gestalt unabhängig von der entnommenen Menge an Füllgut. In der Wandung des Außenbehälters ist ein Ventil eingebracht, durch das Luft in eine in dem Außenbehälter angeordnete Luftkammer eindringen kann.

Aus den Druckschriften US 4,760,937 A, US 2006/0226171 A1, US 2,777,612 A und DE 697 00 069 T2 sind weitere Ausführungsvarianten von Tuben mit einem formstabilen Außenbehälter, einem in dem Außenbehälter angeordneten, das Füllgut enthaltenden Innenbehälter und einem in der Wandung des Außenbehälters angeordneten Ventil zu entnehmen, welches das Eindringen von Luft in den Bereich zwischen Außen- und Innenbehälter erlaubt.

Die bekannten Verpackungen weisen den Nachteil auf, dass ein Befüllen der Verpackungen nur möglich ist, indem das Füllgut durch die Entnahmeöffnung in den Innenbehälter eingeführt wird. Dies stellt keine befriedigende Lösung dar, da beim Befüllen des Innenbehälters zum Entlüften der durch das Befüllen aus dem Zwischenraum verdrängten Luft das Ventil entgegen seiner vorgesehenen Öffnungsrichtung durchströmt werden muss. Außerdem kann keine der bekannten Verpackungen eine vollständige oder zumindest nahezu vollständige Entnahme des Füllgutes gewährleisten Die Druckschrift JP H07 8242 weist eine Behälterverpackung gemäß dem Oberbegriff des Anspruchs 1 auf.

Trotz der aus dem Stand der Technik bekannten Lösungen besteht weiterhin ein Bedarf an Behälterverpackungen, die in einfacher Weise befüllt werden können und die auch nach Entleerung eine gleichbleibende, ästhetisch anspruchsvolle äußere Form aufweisen und die nahezu vollständig entleert werden können.

### Darstellung der Erfindung

Hier setzt die Erfindung an. Es soll eine Behälterverpackung zur Verfügung gestellt werden, die in einfacher Weise befüllt werden kann, die auch nach Entleerung eine gleichbleibende, ästhetisch anspruchsvolle äußere Form aufweist und die nahezu vollständig entleert werden kann. Diese Aufgabe wird erfindungsgemäß durch die Behälterverpackung gemäß unabhängigem Anspruch 1 gelöst. Weitere vorteilhafte Aspekte, Details und Ausgestaltungen der Erfindung ergeben sich aus den abhängigen Ansprüchen, der Beschreibung sowie den Zeichnungen.

Die vorliegende Erfindung stellt eine Behälterverpackung aufweisend einen plastisch verformbaren, einen Innenbehältermantel und eine Innenbehälterschulter aufweisenden Innenbehälter zur Aufnahme eines Füllgutes zur Verfügung. Die Innenbehälterschulter weist einen eine Ausgabeöffnung aufweisenden Ausgabeabschnitt auf. Die Behälterverpackung umfasst außerdem einen elastisch verformbaren, einen Außenbehältermantel, eine Außenbehälterschulter und zumindest ein Ventil aufweisenden Außenbehälter auf, wobei die Außenbehälterschulter einen eine Außenbehälteröffnung aufweisenden Außenbehälternippel aufweist. Der Innenbehälter ist vollständig innerhalb des Außenbehälters angeordnet, der Ausgabeabschnitt erstreckt sich in den Außenbehälternippel und der Ausgabeabschnitt ist mit dem Außenbehälternippel dicht gegen die Außenatmosphäre verbunden. Das Ventil ermöglicht eine Verbindung des zwischen dem Innenbehälter und dem Außenbehälter befindlichen Raumes zur Außenatmosphäre. Der Innenbehältermantel weist eine radiale Faltung auf und ist im Bereich der radialen Faltung mit sich selbst überlappend ausgebildet.

Das erfindungsgemäß vorgesehene Ventil ist bevorzugt als Einwegventil ausgebildet und zwar derart, dass Luft von außen in den Raum zwischen Innenbehälter und Außenbehälter gelangen kann, wenn nach der Entnahme von Füllgut und der Verringerung der beispielsweise manuell aufgebrachten Druckkraft der Außenbehälter wieder seine ursprüngliche Gestalt einnimmt und so einen Unterdruck in dem Raum zwischen Innenbehälter und Außenbehälter erzeugt.

Bei einer Druckeinwirkung auf den Außenbehälter, z. B. durch ein Zusammenquetschen der Behälterverpackung, wird bei voller oder nur wenig entleerter Behälterverpackung das Füllgut in dem Innenbehälter unmittelbar komprimiert und durch die Ausgabeöffnung des Ausgabeabschnitts der Innenbehälterschulter aus der Behälterverpackung gepresst. Ist aus der Verpackung schon eine größere Menge Füllgut entnommen, so wird durch eine Druckeinwirkung von außen die in dem Raum zwischen Innen- und Außenbehälter befindliche Luft komprimiert, sodass diese, weil sie nicht durch das Ventil entweichen kann, den Innenbehälter zusammendrückt, wodurch das Füllgut in Richtung auf die Ausgabeöffnung des Ausgabeabschnitts der Innenbehälterschulter bewegt wird und aus dieser austritt.

Im Laufe der Entleerung der Behälterverpackung faltet sich also der plastisch verformbare Innenbehälter unter Verringerung seines Volumens immer mehr zusammen, während der Raum zwischen Innen- und Außenbehälter immer mehr mit Luft gefüllt wird. Die äußere Gestalt der Verpackung bleibt daher unabhängig von dem Volumen der jeweils verbleibenden restlichen Füllgutmenge während der gesamten Benutzungsdauer im Wesentlich gleich.

Die erfindungsgemäße Behälterverpackung bewahrt aufgrund der Formstabilität des Außenbehälters über ihre gesamte Lebensdauer hinweg ihre ursprüngliche, ästhetisch anspruchsvolle Form und stellt aufgrund ihres flexiblen, plastisch verformbaren Innenbehälters eine vollständige Entnahme des Füllgutes sicher.

Der Innenbehältermantel weist erfindungsgemäß eine radiale Faltung auf und ist im Bereich der radialen Faltung mit sich selbst überlappend ausgebildet. Durch die radiale Faltung des Innenbehälters weist dieser an der entstehenden Faltkante überschüssiges Wandungsmaterial auf. Durch das überschüssige Material an der Faltkante wird gewährleitstet, dass der Innenbehälter beginnend mit dem ersten Entnahmevorgang seine Form dem von außen einwirkenden Druck folgend vollständig und beliebig verändern kann. Der Innenbehälter kann aufgrund des überschüssigen, für beliebige Wandungsdeformationen zur Verfügung stehenden Wandungsmaterials im Wesentlichen jede denkbare zerknüllte Form einnehmen und gewährleistet auf diese Weise, dass auch kleinste Mengen von verbleibendem Füllgut im Wesentlichen vollständig entnommen und die Behälterverpackung vollständig entleert werden kann.

Das überschüssige Material an der Faltkante des Innenbehälters und das in der Wandung des Außenbehälters vorgesehene Ventil wirken darüberhinaus derart zusammen, dass bei einem Entnahmevorgang, welcher mit einer Reduzierung des von außen einwirkenden Druckes endet, in dem Innenbehälter keinerlei Unterdruck entsteht. Damit wird gewährleistet, dass keine Luft und damit kein das Füllgut oxidierender Sauerstoff und keine, das Füllgut verändernde Feuchtigkeit in den Innenbehälter eindringt.

Gemäß einer bevorzugten Ausführungsform weist der Bereich, in dem der Innenbehältermantel aufgrund seiner radialen Faltung mit sich selbst überlappt, eine Ausdehnung in Richtung einer Hauptachse von zumindest 10% der Gesamtausdehnung des Innenbehältermantels in Richtung der Hauptachse auf, wobei die Hauptachse sich zentral durch den Ausgabeabschnitt erstreckt.

Die Hauptachse der Behälterverpackung wird ganz allgemein so definiert, dass sie sich parallel zu der Wandung des Ausgabeabschnitt der Innenbehälterschulter erstreckt und zentral dessen Ausgabeöffnung durchdringt. Üblicherweise ist der Ausgabeabschnitt von Behälterverpackungen im Wesentlichen als hohler senkrechter Kreiszylinder ausgebildet. Die Hauptachse der Behälterverpackung stellt in diesem Fall die zentrale Symmetrieachse diese Kreiszylinders dar. Auch für anders geformte Ausgabeabschnitte ist der Begriff "Hauptachse" so zu verstehen, dass die Achse den Ausgabeabschnitt zentral und parallel zu der Wandung des Ausgabeabschnitts durchdringt. Da üblicherweise der Ausgabeabschnitt zentriert zur Innenbehälterschulter angeordnet ist, stellt die Hauptachse in der Regel eine Drehachse zumindest zweizähliger Symmetrie für die gesamte Behälterverpackung dar.

Eine radiale Faltung, bei der der Bereich, in dem der Innenbehältermantel mit sich selbst überlappt, eine Ausdehnung in Richtung einer Hauptachse von zumindest 10% der Gesamtausdehnung des Innenbehältermantels in Richtung der Hauptachse aufweist, stellt sicher, dass ausreichend Wandungsmaterial vorhanden ist, sodass der Innenbehälter beginnend mit dem ersten Entnahmevorgang seine Form dem von außen einwirkenden Druck folgend vollständig und beliebig verändern kann.

Besonders bevorzugt weist der Bereich, in dem der Innenbehältermantel aufgrund seiner radialen Faltung mit sich selbst überlappt, eine Ausdehnung in Richtung der Hauptachse von zumindest 20% der Gesamtausdehnung des Innenbehältermantels in Richtung der Hauptachse auf. Damit steht zusätzliches überschüssiges Wandungsmaterial zur Verfügung, weshalb der Innenbehälter ab dem ersten Entnahmevorgang seine Form dem von außen einwirkenden Druck folgend vollständig und beliebig verändern kann.

Bei dem Füllgut handelt es sich bevorzugt um eine Paste, eine Creme, ein Gel oder eine Flüssigkeit.

Bevorzugt ist vorgesehen, dass die gegen die Außenatmosphäre dichte Verbindung des Ausgabeabschnitts mit dem Außenbehälternippel durch Verrasten erfolgt. Eine solche Verbindung durch Verrasten kann durch sämtliche, dem Fachmann bekannten spezifischen Vorrichtungen erreicht werden. So kann beispielsweise an der Innenseite des Außenbehälternippels eine Rastnut vorgesehen werden, in die entsprechende, an der Außenseite des Ausgabeabschnitts vorgesehene teilkreisringförmige, wulstartige Vorsprünge als Rasten eingreifen. Durch diese Verbindung von Außenbehälter und Innenbehälter wird es möglich, den Innenbehälter bereits vor der Befüllung mit Füllgut in den Außenbehälter einzubringen. Die Befüllung kann daher von dem der Innenbehälterschulter gegenüberliegenden Ende des Innenbehälters erfolgen, welches zu diesem Zeitpunkt noch offen zugänglich ist. Erst nach dem Befüllen werden Innen- und Außenbehälter in zwei, bevorzugt einem, Arbeitsschritten verschlossen, insbesondere verschweißt.

Der Innenbehälter ist an seinem der Innenbehälterschulter gegenüberliegenden Ende durch ein Verschweißen eines Randbereichs des Innenbehältermantels verschlossen. Ebenfalls ist der Außenbehälter an seinem der Außenbehälterschulter gegenüberliegenden Ende durch ein Verschweißen eines Randbereichs des Außenbehältermantels verschlossen.

Gemäß der Erfindung erfolgt das Verschließen von Außenbehälter und Innenbehälter an ihren der Außenbehälterschulter bzw. der Innenbehälterschulter gegenüberliegenden Enden in nur einem Arbeitsschritt durch Ausbildung einer einzigen, gemeinsamen Schweißnaht.

Bevorzugt ist der die Ausgabeöffnung aufweisende Ausgabeabschnitt einstückig mit der Innenbehälterschulter ausgebildet. Eine einstückige Ausbildung von Ausgabeabschnitt und Innenbehälterschulter bringt fertigungstechnische Vorteile mit sich. Die Innenbehälterschulter wird bei dieser Ausführungsform in bekannter Weise beispielsweise durch Verschweißen mit dem Innenbehältermantel verbunden. Die Innenbehälterschulter kann aber auch einstückig mit dem Innenbehältermantel ausgebildet sein.

In den Ausführungsformen, in denen Innenbehälterschulter und Innenbehältermantel nicht einstückig hergestellt werden, sondern die Innenbehälterschulter fest mit dem Innenbehältermantel verbunden ist, können Innenbehälterschulter und Innenbehältermantel auch aus unterschiedlichen Materialien hergestellt werden. Sind auch Ausgabeabschnitt und Innenbehälterschulter nicht einstückig ausgebildet, sondern werden erst im Laufe des Herstellungsprozesses miteinander verbunden, so können grundsätzlich auch Ausgabeabschnitt und Innenbehälterschulter aus unterschiedlichen Materialien hergestellt werden.

Besonders bevorzugt werden für die Ausbildung des Ausgabeabschnitts, der Innenbehälterschulter und des Innenbehältermantels Kunststoff, insbesondere Kunststofflaminat, verwendet. Die genannten Materialien weisen zum einen günstige Eigenschaften beim Herstellungsprozess auf und stellen zum anderen die zum Ausbringen des Füllgutes gewünschte plastische Verformbarkeit des Innenbehältermantels in vorteilhafter Weise bereit. Gemäß einer bevorzugten Ausführungsform besteht der gesamte Innenbehälter aus Kunststoff, insbesondere aus einem Kunststofflaminat. Besonders bevorzugt ist der Innenbehälter an seiner Innenseite mit einer Barriereschicht ausgestattet, wobei die Barriereschicht bevorzugt aus Aluminium oder SiOx gebildet ist. Eine Barriereschicht verhindert das Eindringen insbesondere von Sauerstoff und Wasserdampf.

Ebenfalls bevorzugt ist der die Außenbehälteröffnung aufweisende Außenbehälternippel einstückig mit der Außenbehälterschulter ausgebildet. Eine einstückige Ausbildung von Außenbehälternippel und Außenbehälterschulter bringt fertigungstechnische Vorteile mit sich. Die Außenbehälterschulter wird bei dieser Ausführungsform in bekannter Weise beispielsweise durch Verschweißen mit dem Außenbehältermantel verbunden.

Bevorzugt ist die Behälterverpackung mit einem Verschlusselement ausgestattet, wobei das Verschlusselement bevorzugt als Formteil aus Kunststoff ausgebildet ist. Die Herstellung von Verschlusselementen als Formteile aus Kunststoff ist etabliert und daher einfach und kostengünstig durchzuführen.

In dem Fachmann bekannter Weise ist der Außenbehälternippel üblicherweise mit einem Außengewinde versehen. Das Verschlusselement weist in diesem Fall ein mit dem Außengewinde des Außenbehälternippels korrespondierendes Innengewinde auf, wodurch ein einfacher Verschluss der Behälterverpackung durch Verschrauben des Verschlusselements mit dem Außenbehälternippel ermöglicht wird.

Der Innenbehälter ist an seiner Innenseite bevorzugt mit einer Beschichtung ausgestattet. Dabei kann es sich um die an sich bekannten Sauerstoff- und Wasser-absorbierenden Beschichtungen handeln. Diese Beschichtung kann auch zusätzlich zu der bereits angesprochenen Barriereschicht vorgesehen sein.

Ebenfalls bevorzugt sind Ausführungsformen gemäß denen der Außenbehälter aus Kunststoff, insbesondere aus einem Kunststoff-Monomaterial oder einem Kunststofflaminat, besteht. Besonders bevorzugt ist Polyethylen und insbesondere HDPE. Die genannten Materialien weisen zum einen günstige Eigenschaften beim Herstellungsprozess auf und stellen zum anderen die zum Erhalt der Formstabilität gewünschte elastische Verformbarkeit der Außenbehälterwandung in vorteilhafter Weise bereit. Die Verwendung eines Kunststoff-Monomaterials ist mit dem besonderen Vorteil verbunden, dass der Außenbehälter in einem Schlauch extrudiert werden kann.

Gemäß einer besonders bevorzugten Ausführungsform der vorliegenden Erfindung handelt es sich bei dem Außenbehälter um eine Außentube und bei dem Innenbehälter um eine Innentube und damit bei der gesamten Behälterverpackung um eine Tube.

Die vorliegende Erfindung umfasst auch ein Verfahren zur Herstellung einer Behälterverpackung wie sie oben beschrieben ist gemäß Anspruch 7, wobei das Verfahren die Schritte aufweist:
a) Herstellung eines einen plastisch verformbaren, einen Innenbehältermantel und eine Innenbehälterschulter aufweisenden Innenbehälters, wobei die Innenbehälterschulter einen eine Ausgabeöffnung aufweisenden Ausgabeabschnitt aufweist, und Herstellung eines elastisch verformbaren, einen Außenbehältermantel, eine Außenbehälterschulter und zumindest ein Ventil aufweisenden Außenbehälters, wobei die Außenbehälterschulter einen eine Außenbehälteröffnung aufweisenden Außenbehälternippel aufweist,
b) radiale Faltung des Innenbehältermantels, wobei der Innenbehältermantel im Bereich der radialen Faltung mit sich selbst überlappt,
c) Einbringen des Innenbehälters in den Außenbehälter, sodass der Innenbehälter vollständig innerhalb des Außenbehälters angeordnet ist und sich der Ausgabeabschnitt der Innenbehälterschulter in den Außenbehälternippel erstreckt,
d) Herstellen einer gegen die Außenatmosphäre dichten Verbindung des Ausgabeabschnitts mit dem Außenbehälternippel,
e) Einbringen eines Füllgutes in den Innenbehälter,
f) Verschließen des Innenbehälters in einem der Innenbehälterschulter gegenüberliegenden Randbereich des Innenbehältermantels, und Verschließen des Außenbehälters in einem der Außenbehälterschulter gegenüberliegenden Randbereich des Außenbehältermantels.

Die radiale Faltung des Innenbehältermantels kann selbstverständlich vor oder nach der Herstellung des elastisch verformbaren Außenbehälters erfolgen. Es muss lediglich sichergestellt sein, dass die Faltung des Innenbehältermantels vor dem Einbringen des Innenbehälters in den Außenbehälter durchgeführt wird.

Bevorzugt wird zusätzlich zu der gegen die Außenatmosphäre dichten Verbindung des Ausgabeabschnitts mit dem Außenbehälternippel der Innenbehälter mit dem Außenbehälter verbunden, wobei die Verbindung bevorzugt durch Verrasten erfolgt. Durch eine solche Verbindung von Außenbehälter und Innenbehälter wird es möglich, den Innenbehälter bereits vor der Befüllung mit Füllgut in den Außenbehälter einzubringen. Die Befüllung kann dann von dem der Innenbehälterschulter gegenüberliegenden Ende des Innenbehälters erfolgen, welches zu diesem Zeitpunkt noch offen zugänglich ist. Erst nach dem Befüllen werden Innen- und Außenbehälter verschlossen.

Das Verschließen des Innenbehälters erfolgt durch ein Verschweißen des der Innenbehälterschulter gegenüberliegenden Randbereichs des Innenbehältermantels. Ebenso erforlgt das Verschließen des Außenbehälters durch ein Verschweißen des der Außenbehälterschulter gegenüberliegenden Randbereichs des Außenbehältermantels. Das Verschweißen von Behälterwandungen stellt ein seit langer Zeit etabliertes Verfahren dar, das einen sicheren, dauerhaften Verschluss sicherstellt und das gleichzeitig kostengünstig durchgeführt werden kann.

Gemäß der Erfindung werden der Außenbehälter und der Innenbehälter in ihren der Außenbehälterschulter bzw. der Innenbehälterschulter gegenüberliegenden Randbereichen durch Ausbildung einer einzigen, gemeinsamen Schweißnaht verschlossen. Durch das gleichzeitige Verschließen von Außenbehälter und Innenbehälter unter Ausbildung einer gemeinsamen Schweißnaht kann ein Arbeitsschritt eingespart werden, wodurch es zu den entsprechenden Zeit- und Kostenersparnissen kommt.

Gemäß einer weiteren bevorzugten Ausführungsform erfolgt die radiale Faltung des Innenbehältermantels derart, dass der Bereich, in dem der Innenbehältermantel aufgrund seiner radialen Faltung mit sich selbst überlappt, eine Ausdehnung in Richtung einer Hauptachse A von zumindest 10% der Gesamtausdehnung des Innenbehältermantels in Richtung der Hauptachse A aufweist, wobei die Hauptachse A sich zentral durch den Ausgabeabschnitt erstreckt. Besonders bevorzugt erfolgt die radiale Faltung des Innenbehältermantels derart, dass der Bereich, in dem der Innenbehältermantel aufgrund seiner radialen Faltung mit sich selbst überlappt, eine Ausdehnung in Richtung der Hauptachse A von zumindest 20% der Gesamtausdehnung des Innenbehältermantels in Richtung der Hauptachse A aufweist. Durch eine radiale Faltung, bei der der Bereich, in dem der Innenbehältermantel mit sich selbst überlappt, eine Ausdehnung in Richtung einer Hauptachse von zumindest 10%, besonders bevorzugt von zumindest 20%, der Gesamtausdehnung des Innenbehältermantels in Richtung der Hauptachse aufweist, wird sichergestellt, dass ausreichend Wandungsmaterial vorhanden ist, sodass der Innenbehälter beginnend mit dem ersten Entnahmevorgang seine Form dem von außen einwirkenden Druck folgend vollständig und beliebig verändern kann.

Weiterbildungen, Vorteile und Anwendungsmöglichkeiten der Erfindung ergeben sich auch aus der nachfolgenden Beschreibung von Ausführungsbeispielen und aus den Figuren.

### Wege zur Ausführung der Erfindung

Die Erfindung soll nachfolgend anhand eines Ausführungsbeispiels im Zusammenhang mit der Zeichnung näher erläutert werden. Die Figur 1 zeigt in schematischer Darstellung einen vertikalen Schnitt durch eine erfindungsgemäße Behälterverpackung.

Die Behälterverpackung 1 umfasst einen plastisch verformbaren Innenbehälter 2 zur Aufnahme eines Füllgutes. Der Innenbehälter 2 weist einen Innenbehältermantel 3 und eine Innenbehälterschulter 4 auf, wobei die Innenbehälterschulter 4 einen eine Ausgabeöffnung 6 aufweisenden Ausgabeabschnitt 5 aufweist. Der Innenbehältermantel 3 besteht aus einem Kunststofflaminat, das leicht dauerhaft plastisch verformt werden kann. Die Innenbehälterschulter 4 und der Ausgabeabschnitt 5 sind einstückig aus einem Kunstoff gebildet.

Die Behälterverpackung 1 umfasst außerdem einen elastisch verformbaren Außenbehälter 7, der aus einem Kunststoffmaterial gefertigt ist. Der Außenbehälter 7 umfasst einen Außenbehältermantel 8, eine Außenbehälterschulter 9 und zumindest ein Ventil 10. An die Außenbehälterschulter 9 angeformt ist ein Außenbehälternippel 11, welcher eine Außenbehälteröffnung 12 aufweist.

Wie aus Figur 1 zu ersehen ist, ist der Innenbehälter 2 vollständig innerhalb des Außenbehälters 7 angeordnet. Der Ausgabeabschnitt 5 der Innenbehälterschulter 4 erstreckt sich in den Außenbehälternippel 11 und ist mit dem Außenbehälternippel 11 dicht gegen die Außenatmosphäre verbunden.

Das Ventil 10 durchdringt den Außenbehältermantel 8 und ermöglicht eine Verbindung des zwischen dem Innenbehälter 2 und dem Außenbehälter 7 befindlichen Raumes 13 zur Außenatmosphäre. Das Ventil 10 ist als Einwegventil ausgebildet und zwar derart, dass Luft von außen in den Raum zwischen Innenbehälter 2 und Außenbehälter 7 gelangen kann, wenn nach der Entnahme von Füllgut und der Verringerung der manuell aufgebrachten Druckkraft der Außenbehälter 7 wieder seine ursprüngliche Gestalt einnimmt und so einen Unterdruck in dem Raum 13 zwischen Innenbehälter 2 und Außenbehälter 7 erzeugt.

Der Innenbehältermantel 3 weist eine Gesamtausdehnung L in Richtung einer Hauptachse A von 20 cm auf. Der Innenbehältermantel 3 weist eine radiale Faltung 14 auf und ist im Bereich dieser radialen Faltung 14 mit sich selbst überlappend ausgebildet. Der Bereich, in dem der Innenbehältermantel 3 mit sich selbst überlappt, weist eine Ausdehnung W in Richtung einer Hauptachse von 2 cm, also 10% der Gesamtausdehnung des Innenbehältermantels 3 in Richtung der Hauptachse A auf. Das im Bereich der radialen Faltung 14 vorhandene zusätzliche, über das zur Aufnahme des vorgesehenen Füllgutes eigentlich erforderliche Material hinausgehende Innenbehältermantelmaterial ermöglicht eine besonders effiziente, problemlose, dauerhafte, plastische Verformung des Innenbehälters bei Entnahme von Füllgut. Bei Anwendung eines äußeren Druckes durch manuelles Zusammendrücken der Behälterverpackung kommt es zu einer Verformung des Innenbehälters, welche auch nach Beendigung der Druckausübung erhalten bleibt.

Bis zum Füllen der Behälterverpackung 1 mit dem Füllgut ist das der Innenbehälterschulter 4 gegenüberliegende Ende des Innenbehälters 2 offen und der Innenbehälter 2 besitzt eine Kreiszylinderform. Nach dem Füllen der Behälterverpackung 1 wird das der Innenbehälterschulter 4 gegenüberliegende Ende des Innenbehälters 2 durch Verschweißen verschlossen. Der Außenbehälter 7 und der Innenbehälter 2 sind durch eine gemeinsame Schweißnaht geschlossen.

### Bezugszeichenliste

- 1: Behälterverpackung
- 2: Innenbehälter
- 3: Innenbehältermantel
- 4: Innenbehälterschulter
- 5: Ausgabeabschnitt
- 6: Ausgabeöffnung
- 7: Außenbehälter
- 8: Außenbehältermantel
- 9: Außenbehälterschulter
- 10: Ventil
- 11: Außenbehälternippel
- 12: Außenbehälteröffnung
- 13: Raum zwischen dem Innenbehälter und dem Außenbehälter
- 14: radiale Faltung
- 15: Außengewinde

- A: Hauptachse
- L: Gesamtausdehnung des Innenbehältermantels in Richtung der Hauptachse A
- W: Ausdehnung des Bereichs, in dem der Innenbehältermantel mit sich selbst überlappt

## Patentansprüche

1. Behälterverpackung (1) aufweisend
einen plastisch verformbaren, einen Innenbehältermantel (3) und eine Innenbehälterschulter (4) aufweisenden Innenbehälter (2) zur Aufnahme eines Füllgutes, wobei die Innenbehälterschulter (4) einen eine Ausgabeöffnung (6) aufweisenden Ausgabeabschnitt (5) aufweist,
einen elastisch verformbaren, einen Außenbehältermantel (8), eine Außenbehälterschulter (9) und zumindest ein Ventil (10) aufweisenden Außenbehälter (7), wobei die Außenbehälterschulter (9) einen eine Außenbehälteröffnung (12) aufweisenden Außenbehälternippel (11) aufweist, wobei der Innenbehälter (2) vollständig innerhalb des Außenbehälters (7) angeordnet ist, sich der Ausgabeabschnitt (5) in den Außenbehälternippel (11) erstreckt und der Ausgabeabschnitt (5) mit dem Außenbehälternippel (11) dicht gegen die Außenatmosphäre verbunden ist,
wobei das Ventil (10) eine Verbindung des zwischen dem Innenbehälter (2) und dem Außenbehälter (7) befindlichen Raumes (13) zur Außenatmosphäre ermöglicht,
wobei der Außenbehälter (7) an seinem der Außenbehälterschulter (9) gegenüberliegenden Ende und der Innenbehälter (2) an seinem der Innenbehälterschulter (4) gegenüberliegenden Ende durch Ausbildung einer einzigen, gemeinsamen Schweißnaht verschlossen sind,
**dadurch gekennzeichnet,**
**dass** der Innenbehältermantel (3) eine radiale Faltung (14) aufweist und der Innenbehältermantel (3) im Bereich der radialen Faltung (14) mit sich selbst überlappend ausgebildet ist.

2. Behälterverpackung (1) nach Anspruch 1, **dadurch gekennzeichnet, dass** die gegen die Außenatmosphäre dichte Verbindung des Ausgabeabschnitts (5) mit dem Außenbehälternippel (11) durch Verrasten erfolgt.

3. Behälterverpackung (1) nach einem der Ansprüche 1 oder 2, **dadurch gekennzeichnet, dass** der Innenbehälter (2) aus Kunststoff, insbesondere aus einem Kunststofflaminat, besteht, wobei der Innenbehälter (2) an seiner Innenseite bevorzugt mit einer Barriereschicht, insbesondere mit einer Barriereschicht aus Aluminium oder SiOx, ausgestattet ist.

4. Behälterverpackung (1) nach einem der Ansprüche 1 bis 3, **dadurch gekennzeichnet, dass** der Außenbehälter (7) aus Kunststoff, insbesondere aus einem Kunststoff-Monomaterial oder einem Kunststofflaminat, besteht.

5. Behälterverpackung (1) nach einem der Ansprüche 1 bis 4, **dadurch gekennzeichnet, dass** der Bereich, in dem der Innenbehältermantel (3) aufgrund seiner radialen Faltung (14) mit sich selbst überlappt, eine Ausdehnung in Richtung einer Hauptachse A von zumindest 10% der Gesamtausdehnung des Innenbehältermantels (3) in Richtung der Hauptachse A aufweist, wobei die Hauptachse A sich zentral durch den Ausgabeabschnitt (5) erstreckt.

6. Behälterverpackung (1) nach Anspruch 5, **dadurch gekennzeichnet, dass** der Bereich, in dem der Innenbehältermantel (3) aufgrund seiner radialen Faltung (14) mit sich selbst überlappt, eine Ausdehnung in Richtung der Hauptachse A von zumindest 20% der Gesamtausdehnung des Innenbehältermantels (3) in Richtung der Hauptachse A aufweist.

7. Verfahren zur Herstellung einer Behälterverpackung (1) gemäß den Ansprüchen 1 bis 6, mit den Schritten:
a) Herstellung eines einen plastisch verformbaren, einen Innenbehältermantel (3) und eine Innenbehälterschulter (4) aufweisenden Innenbehälters (2), wobei die Innenbehälterschulter (4) einen eine Ausgabeöffnung (6) aufweisenden Ausgabeabschnitt (5) aufweist, und
Herstellung eines elastisch verformbaren, einen Außenbehältermantel (8), eine Außenbehälterschulter (9) und zumindest ein Ventil (10) aufweisenden Außenbehälters (7), wobei die Außenbehälterschulter (9) einen eine Außenbehälteröffnung (12) aufweisenden Außenbehälternippel (11) aufweist,
b) radiale Faltung des Innenbehältermantels (3), wobei der Innenbehältermantel (3) im Bereich der radialen Faltung (14) mit sich selbst überlappt,
c) Einbringen des Innenbehälters (2) in den Außenbehälter (7), sodass der Innenbehälter (2) vollständig innerhalb des Außenbehälters (7) angeordnet ist und sich der Ausgabeabschnitt (5) der Innenbehälterschulter (4) in den Außenbehälternippel (11) erstreckt,
d) Herstellen einer gegen die Außenatmosphäre dichten Verbindung des Ausgabeabschnitts (5) mit dem Außenbehälternippel (11),
e) Einbringen eines Füllgutes in den Innenbehälter (2),
f) Verschließen des Innenbehälters (2) in einem der Innenbehälterschulter (4) gegenüberliegenden Randbereich des Innenbehältermantels (3), und Verschließen des Außenbehälters (7) in einem der Außenbehälterschulter (9) gegenüberliegenden Randbereich des Außenbehältermantels (8),
wobei der Außenbehälter (7) in seinem der Außenbehälterschulter (9) gegenüberliegenden Randbereich und der Innenbehälter (2) in seinem der Innenbehälterschulter (4) gegenüberliegenden Randbereich durch Ausbildung einer einzigen, gemeinsamen Schweißnaht verschlossen werden.

8. Verfahren zur Herstellung einer Behälterverpackung (1) nach Anspruch 7, **dadurch gekennzeichnet, dass** zusätzlich zu der gegen die Außenatmosphäre dichten Verbindung des Ausgabeabschnitts (5) mit dem Außenbehälternippel (11) der Innenbehälter (2) mit dem Außenbehälter (7) verbunden wird, wobei die Verbindung bevorzugt durch Verrasten erfolgt.

9. Verfahren zur Herstellung einer Behälterverpackung (1) nach einem der Ansprüche 7 oder 8, **dadurch gekennzeichnet, dass** die radiale Faltung des Innenbehältermantels (3) derart erfolgt, dass der Bereich, in dem der Innenbehältermantel (3) aufgrund seiner radialen Faltung (14) mit sich selbst überlappt, eine Ausdehnung in Richtung einer Hauptachse A von zumindest 10% der Gesamtausdehnung des Innenbehältermantels (3) in Richtung der Hauptachse A aufweist, wobei die Hauptachse A sich zentral durch den Ausgabeabschnitt (5) erstreckt.

10. Verfahren zur Herstellung einer Behälterverpackung (1) nach Anspruch 9, **dadurch gekennzeichnet, dass** die radiale Faltung des Innenbehältermantels (3) derart erfolgt, dass der Bereich, in dem der Innenbehältermantel (3) aufgrund seiner radialen Faltung (14) mit sich selbst überlappt, eine Ausdehnung in Richtung der Hauptachse A von zumindest 20% der Gesamtausdehnung des Innenbehältermantels (3) in Richtung der Hauptachse A aufweist.

## Claims

1. Container packaging (1) comprising
a plastically deformable inner container (2), having an inner container casing (3) and an inner container shoulder (4), for receiving a filling material, wherein the inner container shoulder (4) comprises a dispensing section (5) having a dispensing opening (6),
a resiliently deformable outer container (7) having an outer container casing (8), an outer container shoulder (9), and at least one valve (10), wherein the outer container shoulder (9) comprises an outer container nipple (11) having an outer container opening (12), wherein the inner container (2) is arranged completely within the outer container (7), the dispensing section (5) extends into the outer container nipple (11), and the dispensing section (5) is connected to the outer container nipple (11) sealed against the outer atmosphere,
wherein the valve (10) enables a connection of the space (13), located between the inner container (2) and the outer container (7), to the outer atmosphere,
wherein the outer container (7) is closed at its end opposite the outer container shoulder (9) and the inner container (2) is closed at its end opposite the inner container shoulder (4) by the formation of a single, joint welded seam,
**characterized in that**
the inner container casing (3) comprises a radial fold (14) and the inner container casing (3) is designed to overlap itself in the area of the radial fold (14).

2. Container packaging (1) according to claim 1, **characterized in that** the connection of the dispensing section (5) to the outer container nipple (11), sealed against the outer atmosphere, is carried out by latching.

3. Container packaging (1) according to one of claims 1 or 2, **characterized in that** the inner container (2) consists of plastic material, in particular a plastic laminate, wherein the inner container (2) is preferably equipped on its inner side with a barrier layer, in particular with a barrier layer made from aluminum or SiOx.

4. Container packaging (1) according to one of claims 1 to 3, **characterized in that** the outer container (7) consists of a plastic material, in particular a plastic mono material or a plastic laminate.

5. Container packaging (1) according to one of claims 1 to 4, **characterized in that** the area, in which the inner container casing (3) overlaps itself due to its radial fold (14), has an extension in the direction of a main axis A of at least 10% of the total extension of the inner container casing (3) in the direction of the main axis A, wherein the main axis A extends centrally through the dispensing section (5).

6. Container packaging (1) according to claim 5, **characterized in that** the area, in which the inner container casing (3) overlaps itself due to its radial fold (14), has an extension in the direction of the main axis A of at least 20% of the total extension of the inner container casing (3) in the direction of the main axis A.

7. Method for producing a container packaging (1) according to claims 1 to 6, comprising the steps:
a) production of a plastically deformable inner container (2) having an inner container casing (3) and an inner container shoulder (4), wherein the inner container shoulder (4) comprises a dispensing section (5) having a dispensing opening (6), and production of a resiliently deformable outer container (7) having an outer container casing (8), an outer container shoulder (9), and at least one valve (10), wherein the outer container shoulder (9) comprises an outer container nipple (11) having an outer container opening (12),
b) radial folding of the inner container casing (3), wherein the inner container casing (3) overlaps itself in the area of the radial fold (14),
c) introduction of the inner container (2) into the outer container (7) such that the inner container (2) is arranged completely within the outer container (7) and the dispensing section (5) of the inner container shoulder (4) extends into the outer container nipple (11),
d) production of a connection of the dispensing section (5) to the outer container nipple (11), said connection being sealed against the outer atmosphere,
e) introduction of a filling material into the inner container (2),
f) closing the inner container (2) in an edge area of the inner container casing (3) opposite the inner container shoulder (4), and closing the outer container (7) in an edge area of the outer container casing (8) opposite the outer container shoulder (9),
wherein the outer container (7), at its edge area opposite the outer container shoulder (9), and the inner container (2), at its edge area opposite the inner container shoulder (4), are closed by the formation of a single, joint welded seam.

8. Method for producing a container packaging (1) according to claim 7, **characterized in that**, in addition to the connection of the dispensing section (5) to the outer container nipple (11), being sealed against the outer atmosphere, the inner container (2) is connected to the outer container (7), wherein the connection is preferably carried out by latching.

9. Method for producing a container packaging (1) according to one of claims 7 or 8, **characterized in that** the radial folding of the inner container casing (3) is carried out in such a way, that the area, in which the inner container casing (3) overlaps itself due to its radial fold (14), has an extension in the direction of a main axis A of at least 10% of the total extension of the inner container casing (3) in the direction of the main axis A, wherein the main axis A extends centrally through the dispensing section (5).

10. Method for producing a container packaging (1) according to claim 9, **characterized in that** the radial folding of the inner container casing (3) is carried out in such a way, that the area, in which the inner container casing (3) overlaps itself due to its radial fold (14), has an extension in the direction of the main axis A of at least 20% of the total extension of the inner container casing (3) in the direction of the main axis A.

## Revendications

1. Emballage de récipient (1) présentant
un récipient intérieur (2) plastiquement déformable présentant une enveloppe de récipient intérieure (3) et un épaulement de récipient intérieur (4) pour la réception d'un produit de remplissage, l'épaulement de récipient intérieur (4) présentant une section de distribution (5) présentant une ouverture de distribution (6),
un récipient extérieur (7) élastiquement déformable présentant une enveloppe de récipient extérieure (8), un épaulement de récipient extérieur (9) et au moins une soupape (10), l'épaulement de récipient extérieur (9) présentant un embout de récipient extérieur (11) présentant une ouverture de récipient extérieur (12),
dans lequel le récipient intérieur (2) est disposé entièrement à l'intérieur du récipient extérieur (7), la section de distribution (5) s'étend dans l'embout de récipient extérieur (11) et la section de distribution (5) est reliée à l'embout de récipient extérieur (11) de façon étanche à l'atmosphère extérieure,
dans lequel la soupape (10) permet de relier l'espace (13) situé entre le récipient intérieur (2) et le récipient extérieur (7) à l'atmosphère extérieure,
dans lequel le récipient extérieur (7) est fermé à son extrémité opposée à l'épaulement de récipient extérieur (9) et le récipient intérieur (2) est fermé à son extrémité opposée à l'épaulement de récipient intérieur (4), par la formation d'une seule soudure commune,
**caractérisé en ce que**
l'enveloppe de récipient intérieure (3) présente un pli radial (14) et l'enveloppe de récipient intérieure (3) est formée de manière à s'auto-chevaucher dans la région du pli radial (14).

2. Emballage de récipient (1) selon la revendication 1, **caractérisé en ce que** la liaison étanche à l'atmosphère extérieure entre la section de distribution (5) et l'embout de récipient extérieur (11) est réalisée par encliquetage.

3. Emballage de récipient (1) selon la revendication 1 ou 2, **caractérisé en ce que** le récipient intérieur (2) est constitué de plastique, en particulier d'un stratifié de plastique, le récipient intérieur (2) étant de préférence équipé d'une couche barrière, en particulier d'une couche barrière en aluminium ou en SiOx, sur son côté intérieur.

4. Emballage de récipient (1) selon l'une des revendications 1 à 3, **caractérisé en ce que** le récipient extérieur (7) est constitué de plastique, en particulier d'un mono-matériau à base de plastique ou d'un stratifié de plastique.

5. Emballage de récipient (1) selon l'une des revendications 1 à 4, **caractérisé en ce que** la région dans laquelle l'enveloppe de récipient intérieure (3) s'auto-chevauche du fait de son pli radial (14) présente un élargissement en direction d'un axe principal A d'au moins 10% de l'élargissement total de l'enveloppe de récipient intérieure (3) en direction de l'axe principal A, l'axe principal A s'étendant de façon centrale à travers la section de distribution (5).

6. Emballage de récipient (1) selon la revendication 5, **caractérisé en ce que** la région dans laquelle l'enveloppe de récipient intérieure (3) s'auto-chevauche du fait de son pli radial (14) présente un élargissement en direction d'un axe principal A d'au moins 20% de l'élargissement total de l'enveloppe de récipient intérieure (3) en direction de l'axe principal A.

7. Procédé de fabrication d'un emballage de récipient (1) selon les revendications 1 à 6, comprenant les étapes suivantes :
a) fabrication d'un récipient intérieur (2) plastiquement déformable présentant une enveloppe de récipient intérieure (3) et un épaulement de récipient intérieur (4), l'épaulement de récipient intérieur (4) présentant une section de distribution (5) présentant une ouverture de distribution (6), et
fabrication d'un récipient extérieur (7) élastiquement déformable présentant une enveloppe de récipient extérieure (8), un épaulement de récipient extérieur (9) et au moins une soupape (10), l'épaulement de récipient extérieur (9) présentant un embout de récipient extérieur (11) présentant une ouverture de récipient extérieur (12),
b) pliage radial de l'enveloppe de récipient intérieure (3), l'enveloppe de récipient intérieure (3) se chevauchant elle-même dans la région du pli radial (14),
c) insertion du récipient intérieur (2) dans le récipient extérieur (7), de telle façon que le récipient intérieur (2) est disposé entièrement dans le récipient extérieur (7) et que la section de distribution (5) de l'épaulement de récipient intérieur (4) s'étend dans l'embout de récipient extérieur (11),
d) fabrication d'une liaison étanche à l'atmosphère extérieure entre la section de distribution (5) et l'embout de récipient extérieur (11),
e) introduction d'un produit de remplissage dans le récipient intérieur (2),
f) fermeture du récipient intérieur (2) dans une région de bord de l'enveloppe de récipient intérieure (3) opposée à l'épaulement de récipient intérieur (4), et fermeture du récipient extérieur (7) dans une région de bord de l'enveloppe de récipient extérieure (8) opposée à l'épaulement de récipient extérieur (9),
dans lequel le récipient extérieur (7), à son extrémité opposée à l'épaulement de récipient extérieur (9) et le récipient intérieur (2), à son extrémité opposée à l'épaulement de récipient intérieur (4) sont fermés par la formation d'une seule soudure commune.

8. Procédé de fabrication d'un emballage de récipient (1) selon la revendication 7, **caractérisé en ce que** le récipient intérieur (2) est relié au récipient extérieur (7) en plus de la liaison étanche à l'atmosphère extérieure entre la section de distribution (5) et l'embout de récipient extérieur (11), la liaison étant réalisée de préférence par encliquetage.

9. Procédé de fabrication d'un emballage de récipient (1) selon l'une des revendications 7 et 8, **caractérisé en ce que** le pliage radial de l'enveloppe de récipient intérieure (3) est réalisé de telle façon que la région dans laquelle l'enveloppe de récipient intérieure (3) s'auto-chevauche du fait de son pli radial (14) présente un élargissement en direction d'un axe principal A d'au moins 10% de l'élargissement total de l'enveloppe de récipient intérieure (3) en direction de l'axe principal A, l'axe principal A s'étendant de façon centrale à travers la section de distribution (5).

10. Procédé de fabrication d'un emballage de récipient (1) selon la revendication 9, **caractérisé en ce que** le pliage radial de l'enveloppe de récipient intérieure (3) est réalisé de telle façon que la région dans laquelle l'enveloppe de récipient intérieure (3) s'auto-chevauche du fait de son pli radial (14) présente un élargissement en direction d'un axe principal A d'au moins 20% de l'élargissement total de l'enveloppe de récipient intérieure (3) en direction de l'axe principal A.
